# FASCICULE DE BREVET EUROPEEN

(11) **EP 1 673 292 B1**
(45) Date de publication et mention de la délivrance du brevet: **19.03.2008**
(21) Numéro de dépôt: 04787356.7
(22) Date de dépôt: 10.09.2004
(51) Int. Cl.: B65D 83/14, B65D 83/16, B05B 11/00

(54) **DISPOSITIF DE FIXATION ET PROCEDE DE MONTAGE POUR FIXER UN ORGANE DE DISTRIBUTION SUR UNE OUVERTURE DE RESERVOIR**
BEFESTIGUNGSVORRICHTUNG UND BEFESTIGUNGSVERFAHREN ZUR BEFESTIGUNG EINES VERTEILELEMENTS AN EINER ÖFFNUNG EINES BEHÄLTERS
FASTENING DEVICE AND MOUNTING METHOD FOR FASTENING A DISTRIBUTING ELEMENT ONTO AN OPENING OF A RESERVOIR

(30) Priorité: 22.09.2003 FR 0311097
(43) Date de publication de la demande: 28.06.2006
(73) Titulaire: Valois SAS, 27110 Le Neubourg (FR)
(72) Inventeur: BERANGER, Stéphane, F-27400 SURTAUVILLE (FR); GARCIA, Firmin, F-27000 Evreux (FR)
(74) Mandataire: CAPRI
(86) Numéro de dépôt international: PCT/FR2004/002308
(87) Numéro de publication internationale: WO 2005/030607

(56) Documents cités:
- EP-A- 0 653 359
- EP-A- 0 707 895
- US-A- 5 562 219
- US-A- 5 950 880
- US-A- 5 975 369

## Description

La présente invention concerne un dispositif de fixation et un procédé de montage pour fixer un organe de distribution tel qu'une pompe ou une valve sur une ouverture d'un réservoir de produit fluide. En général, cette ouverture est formée par un col qui fait saillie à partir d'un corps de réservoir servant de volume de stockage pour le produit fluide. Dans le cadre de la présente invention, le dispositif présente un axe de symétrie et comprend une bague de fixation pourvue de moyens de réception pour l'organe de distribution et de moyens de fixation sur l'ouverture du réservoir. En outre, le dispositif de fixation comprend une frette destinée à entourer la bague, la frette comprenant une paroi externe destinée à venir en contact de la paroi externe de la bague. Ce type de dispositif de fixation à bague et frette est fréquemment utilisé dans les domaines de la parfumerie, de la cosmétique ou encore de la pharmacie.

En général, la bague de fixation comprend une jupe périphérique destinée à venir se positionner autour de l'ouverture du réservoir pour réaliser une fixation. Conventionnellement, l'ouverture du réservoir est formée par un col qui est pourvu d'un renfort périphérique qui fait saillie vers l'extérieur. Ce renfort forme ainsi un épaulement orienté vers le bas qui sert de zone d'accrochage pour la jupe. De manière conventionnelle, la jupe est pourvue de têtes d'accrochage réparties de manière avantageusement régulière sur la périphérie interne de la jupe. En variante, ces têtes d'accrochage peuvent être remplacées par un cordon périphérique continu également destiné à venir en prise sous l'épaulement du col. La jupe peut être continue sur toute sa périphérie ou encore fendue de manière à former des segments séparés par des fentes. Chaque segment peut être formé avec une ou deux tête(s) d'accrochage.

Pour le montage d'une telle bague de fixation pourvue d'une jupe à têtes ou à cordon, il est nécessaire que la jupe puisse se déformer radialement vers l'extérieur lors du passage du renfort périphérique formé par le col. Après être passée au niveau de ce renfort périphérique, la jupe peut à nouveau revenir vers sa position d'origine avec ses têtes ou son cordon en prise sous l'épaulement du renfort. La jupe peut alors revenir à son état initial avantageusement cylindrique. Pour bloquer la bague de fixation en place sur le col, une frette de blocage est montée sur la bague de fixation. La paroi interne de la frette vient autour ou en prise avec la paroi externe de jupe de sorte que la jupe ne peut plus se déformer radialement vers l'extérieur. Ainsi, les profils d'accrochage (têtes ou cordon continu), sont définitivement bloqués sous l'épaulement du renfort. Il s'agit là d'une technique maintenant conventionnelle pour fixer un organe de distribution tel qu'une pompe ou une valve - sur une ouverture de réservoir, conventionnellement formée par un col.

Les documents EP 0 653 359 et EP 0 707 895 montrent des dispositifs de fixation de ce type. Dans le document EP 653 359, la jupe en fendue et pourvue de têtes d'accrochage, alors que dans le document EP 0 707 895, la jupe est continue et formée avec des bossages internes similaires aux têtes d'accrochage. Bien entendu, il est essentiel que la frette soit montée sur la bague après que la bague soit montée sur l'ouverture du réservoir, pour ainsi permettre la déformation radiale vers l'extérieur de la jupe. Dans les deux documents précités de l'art antérieur, la bague de fixation est pourvue de profils saillants vers l'extérieur destinés à former une zone de butée pour l'extrémité inférieure de la frette. Ces profils saillants présentent une résistance suffisante pour permettre la mise en place de la bague sur l'ouverture du réservoir en appuyant sur la frette qui elle-même prend appui sur les profils saillants. Ainsi, en exerçant une pression sur la frette, la bague peut dans un premier temps être montée sur l'ouverture du réservoir, et dans un second temps une pression plus forte permet à la frette de déformer ou de faire rompre les profils saillant pour lui permettre de s'engager définitivement autour de la bague et plus particulièrement de la jupe pour ainsi bloquer la bague sur l'ouverture du réservoir. Ainsi, dans ces deux documents, on se sert d'éléments qui font saillie vers l'extérieur par rapport à la paroi externe sensiblement cylindrique de la bague en association avec le bord d'extrémité inférieur de la frette pour réaliser un prépositionnement temporaire de la frette sur la bague.

Une fois la frette en position de montage finale sur la bague, il se pose encore un autre problème lié à la fixation stable de la frette sur la bague. Il faut en effet empêcher tout retrait de la frette, ce qui permettrait un retrait de la bague, étant donné que la jupe serait alors à nouveau libre de se'déformer vers l'extérieur.

Dans l'art antérieur, il a déjà été prévu des systèmes d'encliquetage ou de sertissage de la frette sur la bague. On connaît également du document EP 0 704 251 le fait de former la frette avec des nervures obliques ou verticales qui font saillie sur la paroi interne de la frette et qui sont destinées à venir mordre dans la matière constitutive de la bague. Le document US-A-5950880 décrit les caractéristiques techniques du préamble de la revendication 1.

La présente invention a pour but de remédier au problème précité de l'art antérieur en définissant un dispositif à bague de fixation et frette dans lequel le prépositionnement de la frette sur la bague et/ou la fixation définitive de la frette sur la bague sont réalisés de manière plus aisée et plus sure. Pour atteindre ces buts, la présente invention propose que la paroi externe de la bague soit pourvue d'au moins un logement et que la paroi interne de la frette soit pourvue d'au moins un profil saillant destiné à venir s'engager dans le logement de la bague. On réalise ainsi un véritable encliquetage de la frette sur la bague.

Selon un mode de réalisation, l'engagement du profil dans le logement correspond à une position finale de montage de la frette dans la bague. Dans ce cas, le profil de la frette ne sert pas au prépositionnement de la frette sur la bague.

Selon un autre mode de réalisation, l'engagement du profil dans le logement correspond à une position intermédiaire de montage de la frette dans la bague. Dans ce cas, le logement de la bague ne sert pas à la fixation définitive de la frette sur la bague, mais seulement à son prépositionnement temporaire.

Selon une caractéristique commune aux deux modes de réalisation, ledit au moins un logement s'étend dans un plan perpendiculaire à l'axe. Le logement peut par exemple se présenter sous la forme d'une gorge annulaire ou de plusieurs segments de gorge qui s'étendent de manière annulaire.

Selon un autre aspect de l'invention, la paroi interne comprend une extrémité supérieure et une extrémité inférieure, ledit au moins un profil saillant étant formé plus près de l'extrémité supérieure que de l'extrémité inférieure, avantageusement à proximité de l'extrémité supérieure. Cette forme de réalisation est particulièrement bien adaptée à la fixation finale de la frette sur la bague.

Selon une variante de réalisation, la paroi interne comprend une extrémité inférieure, ledit au moins un profil saillant étant formé au niveau de ladite extrémité inférieure, ledit au moins un profil venant s'engager dans ledit au moins un logement dans une position intermédiaire de montage. Ce mode de réalisation est plus particulièrement adapté à un prépositionnement puis à une fixation finale de la frette sur la bague. Avantageusement, ledit au moins un profil vient en prise sous le bord inférieur de la bague dans une position finale de montage. Cette caractéristique peut être protégée indépendamment : la bague peut être exempte du logement de sorte que le profil saillant de la frette vient seulement s'encliqueter sous la bague en position finale de montage.

Selon un autre aspect de l'invention commune à tous les modes de réalisation, la frette comprend une paroi externe pourvue d'au moins un évidement. Avantageusement, ledit au moins un évidement est situé axialement au même niveau que ledit au moins un profil saillant. De préférence, ledit au moins un évidement et ledit au moins un profil saillant sont formés par une déformation périphérique vers l'intérieur de la frette. On peut ainsi monter un capot sur le dispositif de fixation, le capot étant pourvu d'au moins un bossage intérieur destiné à venir en prise dans ledit au moins un évidement de la frette. La combinaison de l'évidement et du bossage forme un système de fixation par encliquetage permettant un bon maintien du capot sur le dispositif de fixation. Ainsi, la déformation de la frette qui génère un évidement extérieur et un profil saillant intérieur sert à la fois à une fixation intermédiaire et/ou définitive de la frette sur la bague et une fixation temporaire d'un capot sur la frette.

Selon un mode de réalisation pratique, la bague comprend une couronne périphérique supérieure et une jupe qui s'étend vers le bas à partir de la couronne, la jupe formant des segments qui sont séparés par des fentes, chaque segment forme au moins une tête d'accrochage qui fait saillie vers l'intérieur, ledit au moins un logement étant formé au niveau de la couronne.

L'invention définit également un procédé de montage d'un dispositif de fixation tel que défini ci-dessus sur une ouverture de réservoir pourvue d'un épaulement d'accrochage, dans lequel ledit au moins un profil saillant reste engagé dans ledit au moins un logement jusqu'à ce que les têtes d'accrochage soient en prise sous l'épaulement d'accrochage de l'ouverture du réservoir.

L'invention sera maintenant plus amplement décrite en référence aux dessins joints donnant à titre d'exemples non limitatifs trois modes de réalisation de l'invention.

Sur les figures :
- la figure 1 est une vue éclatée en coupe transversale verticale à travers un dispositif de fixation selon un premier mode de réalisation pourvu d'un organe de distribution prêt à être monté sur un col de réservoir,
- la figure 2 est une vue similaire à la figure 1 en position intermédiaire de montage,
- la figure 3 est une vue similaire aux figures 1 et 2 en position finale de montage,
- la figure 4 est une vue éclatée en coupe transversale verticale d'une variante de réalisation des figures 1 à 3,
- la figure 5 est une vue en position intermédiaire de montage,
- la figure 6 est une vue en position finale de montage pour la forme de réalisation des figures 4 et 5,
- la figure 7 est une vue éclatée en coupe transversale verticale d'un troisième mode de réalisation de l'invention juste avant montage,
- la figure 8 est une vue similaire à la figure 7 en position intermédiaire de montage, et
- la figure 9 est une vue en position finale de montage pour le troisième mode de réalisation des figures 7 et 8.

Dans les trois modes de réalisation, le dispositif de fixation de l'invention est destiné à être monté de manière définitive sur une ouverture 41 d'un réservoir de produit fluide 4. Le réservoir peut être identique dans tous les modes de réalisation de l'invention. Toutefois, il peut également se présenter avec des formes, des couleurs ou des aspects différents. L'ouverture 41 est ici formée par un col 40 qui est relié à un épaulement 44 qui forme déjà une partie du corps du réservoir destinée à contenir du produit fluide. Le col 40 fait saillie à partir de cet épaulement 44 et définit intérieurement l'ouverture 41. Avantageusement, le col 40 présente une symétrie axiale par rapport à un axe de symétrie X. Le col 40 comprend une paroi interne qui définit l'ouverture 41. Cette paroi interne peut être cylindrique ou encore légèrement évidée. Elle peut par exemple présenter une section d'ouverture rétrécie en dessous de laquelle la paroi interne du col s'évide légèrement. Le col présente également un bord périphérique supérieur 42 au niveau duquel peut être formé un jonc d'étanchéité 421 qui fait saillie vers le haut. Sur sa paroi externe, le col 40 forme un renfort périphérique 423 qui fait saillie vers l'extérieur. Ce renfort 423 relie la partie basse du col par l'intermédiaire d'un épaulement 43 qui est orienté vers le bas et vers l'extérieur. Cet épaulement 43 va servir de zone d'accrochage pour les différents dispositifs de fixation de l'invention. La conception de ce col 40 est tout à fait classique pour un réservoir réalisé en verre, ou même en plastique.

Dans tous les modes de réalisation, les différents dispositifs de fixation de l'invention sont associés à un organe de distribution 3 qui peut être une pompe ou une valve. De manière conventionnelle, l'organe de distribution comprend un corps 30 définissant une entrée insérée dans le col 40 ou même dans le corps du réservoir. Le corps 3 comprend ici une collerette périphérique 31 qui fait saillie vers l'extérieur. La face inférieure de cette collerette 31 peut être pourvue d'un joint de col 34 destiné à venir en compression sur le bord périphérique 42 du col 40 pour réaliser une étanchéité. Le jonc périphérique 421 aide a amélioré l'étanchéité en comprimant localement le joint plus fortement. Le corps 30 est associé à une tête de distribution 32 qui peut par exemple intégrer un orifice de distribution sous la forme d'un gicleur de pulvérisation. La tête de distribution 32 peut également servir de poussoir sur lequel on appuie pour actionner l'organe de distribution. Un ressort de rappel 33 peut par exemple repousser la tête de distribution 32 dans sa position de repos. Ainsi, l'utilisateur appuie sur la surface supérieure de la tête de distribution 32 de manière à comprimer le ressort 33 et à distribuer une dose de produit fluide en provenance du corps 30. Cette conception pour un organe de distribution, que ce soit une pompe ou une valve, est tout à fait classique. De toute façon, la conception particulière de l'organe de distribution n'est pas critique du tout pour la présente invention.

Les différents dispositifs de fixation de l'invention comprennent tous deux éléments constitutifs, à savoir une bague de fixation 1 et une frette 2. A travers les différents modes de réalisation de l'invention, la structure de la bague de fixation et de la frette est globalement identique, similaire ou approchante.

La bague de fixation 1 comprend globalement des moyens de réception pour recevoir l'organe de distribution 3 et des moyens de fixation pour se fixer sur le col 40 du récipient.

Plus précisément, la bague de fixation 1 comprend ici une couronne supérieure 11 et une jupe inférieure 12. La couronne 11 comprend une paroi externe 111 et une paroi interne 112. La couronne 11 comprend également une extrémité supérieure libre 115. La couronne 111 relie la jupe inférieure 112 en formant un épaulement rentrant 113 qui est orienté vers le bas. Cet épaulement 113 est destiné à venir en prise avec le bord externe de la collerette radiale 31 formée par le corps 30 de l'organe de distribution 3. L'épaulement rentrant 113 vient en prise avec la face supérieure de la collerette 31 et la jupe 12 s'étend autour de la tranche de la collerette 31. Ainsi, la couronne 111 est positionnée au dessus de la collerette 31 : le diamètre interne de la couronne au niveau de sa paroi interne 112 est inférieur au diamètre externe de la collerette 31.

La jupe 12 comprend elle aussi une paroi interne 122 et une paroi externe 121. Du fait de la présence de l'épaulement rentrant 113, la paroi interne 122 de la jupe 12 est située radialement plus à l'extérieur que la paroi interne 112 de la couronne 11. En d'autres termes, le diamètre de la jupe 12 au niveau de sa paroi interne 122 est supérieur au diamètre interne de la couronne 11 au niveau de sa paroi interne 112. La paroi externe 121 de la jupe 112 peut être parfaitement cylindrique circulaire. Elle peut présenter un diamètre externe légèrement inférieur au diamètre externe de la paroi externe 111 de la couronne 11 en dehors du logement 114. Toutefois, il est également possible que la paroi externe 121 s'étende dans le prolongement de la paroi externe 111 de sorte qu'elles ont le même diamètre externe. La jupe 12 dans les modes de réalisation de l'invention n'est pas continue, mais au contraire formée par plusieurs segments 123 qui sont séparés par des fentes verticales 125. Les fentes 125 peuvent s'étendre jusqu'au niveau de la couronne 11 ou s'arrêter avant. Ainsi, la hauteur de la jupe est essentiellement formée par une alternance de segments 123 et de fentes 125. On peut toutefois imaginer des variantes de réalisation dans lesquelles les fentes 125 ne s'étendent pas jusqu'au niveau de la couronne 111 de sorte que la jupe reste continue sur une partie supérieure. La paroi interne 122 des segments 123 de la jupe 12 est pourvue de têtes d'accrochage ou d'encliquetage 124 qui font saillie radialement vers l'intérieur. On peut par exemple prévoir deux têtes 124 par segment 123. On peut également prévoir à la place de ces deux têtes 124 un segment de cordon continu. Les têtes 124 sont formées au niveau de l'extrémité inférieure 126 de la jupe 12. Plus précisément, elles s'étendent sur la moitié inférieure des segments 123. Ces têtes 124 sont destinées à venir en prise sous l'épaulement 43 du col, comme on peut la voir sur les figures 2, 3, 5, 6, 8 et 9. Dans cette configuration, le bord périphérique supérieur 42 du col 40 est appuyé contre la face inférieure du joint 34, avec éventuellement le jonc 421 qui pénètre relativement profondément dans le joint 34. Une fixation solide et étanche est ainsi réalisée.

Toutefois, cette fixation étanche ne peut être maintenue que par l'intermédiaire de la frette 2. En effet, la frette 2 dans sa position finale de montage représentée sur les figures 3, 6 et 9, entoure de l'extérieur la jupe 12 de manière à bloquer les têtes sous l'épaulement 43. La fonction de la frette 2 est donc une fonction de blocage, mais elle intègre aussi une fonction esthétique d'habillage et même de protection de la bague 1. La frette 2 se présente sous la forme d'un fut sensiblement cylindrique comportant une paroi interne 21, une paroi externe 22, une extrémité supérieure 25 et une extrémité inférieure 27. L'extrémité supérieure 25 forme un rabat rentrant qui définit une ouverture de passage 26. Cette configuration générale est commune à toutes les frettes des modes de réalisation des figures 1 à 9.

Nous nous référons maintenant aux figures 1 à 3 pour expliquer de manière détaillée le premier mode de réalisation d'un dispositif de fixation selon l'invention. La bague de fixation 1 est pourvue au niveau de la paroi externe 111 de la couronne 11 d'un logement 114 qui se présente sous la forme d'une dépression ou d'un évidement dans la paroi 111, qui peut être cylindrique circulaire. En d'autres termes, le diamètre de la couronne 11 au niveau du logement 114 est inférieur au diamètre externe au niveau de la paroi 111. Ce logement 114 peut s'étendre sur la totalité de la périphérie de la couronne 11 de manière à former une gorge annulaire continue. Cette gorge 114 présente un fond bordé de deux flancs qui rejoignent respectivement la paroi externe 111. Le diamètre externe de la couronne 11 au niveau de la paroi 111 en dehors de logement 114 peut être identique ou légèrement supérieur au diamètre externe de la jupe 12 au niveau de la paroi externe 121. En d'autres termes, la couronne 11 peut faire saillie très légèrement vers l'extérieur par rapport à la jupe 12. Quant à la frette 2, elle présente un diamètre interne au niveau de sa paroi interne 21 qui est identique ou légèrement inférieur au diamètre externe de la couronne 11 au niveau de sa paroi externe 111. De préférence, la paroi interne 21 de la frette est cylindrique sur sa majeure partie. On peut ainsi engager la frette 2 sur la couronne 11 avec un ajustement serré de sorte que la frette 2 peut être maintenue en place ou prépositionnée sur la bague 1. La frette 2 peut être engagée sur la bague de la manière représentée sur les figures 1 et 2, c'est-à-dire avec son extrémité inférieure 27 située au niveau de l'extrémité supérieure de la jupe 12. La bague 1 et la frette 2 constituent ainsi un sous-ensemble unitaire temporaire. Le frottement entre la frette et la bague est suffisant pour les maintenir ensemble au moins temporairement.

Selon l'invention, la paroi interne 21 de la fretté 2 est pourvue d'un profil saillant 24 qui s'étend radialement vers l'intérieur. Ce profil 24 peut se présenter sous la forme d'une nervure périphérique continue qui présente de ce fait un diamètre intérieur inférieur au diamètre intérieur au niveau de la paroi interne 21. Ce profil saillant 24 est situé plus près de l'extrémité supérieur 25 que de l'extrémité inférieur 27. Le profil saillant 24 peut par exemple être situé au milieu de la moitié supérieure de la frette 2. Lors du montage du dispositif de fixation sur une col de réservoir, la frette 2 est prépositionnée ou prémontée sur la bague 1 de la manière représentée sur les figures 1 et 2. De plus, l'organe de distribution 3 est en place à l'intérieur de la bague. Cet ensemble constitué par la bague, la frette et l'organe de distribution est rapporté sur le col 40 de la manière représentée sur la figure 1. Le corps 30 est inséré dans l'ouverture 41 alors que la jupe 12 commence à s'engager autour du col 40. L'ensemble est abaissé sur le col jusqu'à ce que les têtes 124 de la jupe 12 viennent en prise sous l'épaulement 43 du col. Pour permettre cette mise en place, il est nécessaire que la jupe se déforme radialement vers l'extérieur lors du passage du renfort périphérique 423. Ceci est possible du fait des fentes 125 qui permettent ainsi aux segments 123 de se déformer indépendamment les uns des autres. Il est à noter que l'ensemble constitué par la bague, la frette et l'organe de distribution reste statique pendant cette première phase de montage de la bague sur le col. En d'autres termes, la frette 2 est toujours prépositionnée sur la bague 2 avec son extrémité inférieure 27 située sensiblement au niveau de l'extrémité supérieure de la jupe 12. Ceci est possible du fait de l'ajustage serré entre la frette 2 et la bague 1 au niveau de la paroi externe 111 de la couronne 11. Le montage de la bague 1 sur le col 40 est réalisé en exerçant une pression qui peut être appliquée soit sur la tête de distribution 32, soit sur la frette 2. Dans ce second cas, il faut que l'ajustement serré entre la frette 2 et la bague 1 soit suffisamment fort pour permettre à la frette 2 de rester en place pendant l'opération de montage de la jupe 12 autour du col 40. Dès cette opération de montage de la jupe sur le col terminée, une force est appliquée sur l'extrémité supérieure 25 de la frette 2, ce qui a pour effet de déplacer la frette par rapport à la bague 1. La frette 2 va ainsi être déplacée jusqu'à ce que son profil saillant 24 vienne se loger dans le logement 114 formé dans la couronne 11 de la bague 1. Ceci est représenté sur la figure 3. L'engagement du profil saillant 24 dans la logement 114 réalise ainsi un encliquetage définitif de la frette 2 sur la bague 1. Il n'est même pas nécessaire que l'extrémité inférieure 27 de la frette 2 vienne en contact de l'épaulement 44. Il n'est pas non plus nécessaire que le rabat rentrant 25 de la frette 2 vienne en contact de butée sur l'extrémité supérieure 115 de la couronne 11. Ceci est toutefois possible. Dans cette position finale, la paroi interne 21 de la frette 2 peut venir en contact contre la paroi externe 121 de la jupe 12. Les têtes 124 sont ainsi bloquées sous l'épaulement 43. Un faible espace peut toutefois subsister entre la frette et la jupe.

Le mode de réalisation des figures 4 à 6 constitue une variante de réalisation du mode de réalisation des figures 1 à 3 dans laquelle le dispositif de fixation est en outre pourvu d'un capot 5 qui vient coiffer la frette 2. Ce capot 5 comprend un manchon 52 destiné à entourer la frette 2. Ce manchon 52 peut être relié au restant du capuchon 5 par un décrochement 55 dirigé vers le bas et formé à l'intérieur du manchon 52. Au-delà de ce décrochement 55, le capuchon peut présenter une forme quelconque qui se termine par une paroi supérieure 51. Ainsi, le capuchon 5 forme un espace interne 50 à l'intérieur duquel est reçu la frette, la bague, et une partie de l'organe de distribution 3. Ceci est représenté sur la figure 6. Dans cette position, le décrochement 55 vient en appui sur l'extrémité supérieure 25 de la frette 2. Selon l'invention, la paroi interne du manchon 52 est pourvue d'un bossage 53 qui peut s'étendre de manière continue ou discrète. En d'autres termes, le bossage 53 peut se présenter sous la forme d'un cordon annulaire continu ou sous la forme de segments de tronçon ou de point de bossage discret. Le diamètre interne du manchon 52 est légèrement supérieur au diamètre externe de la frette 2 au niveau de sa paroi externe 22. Toutefois, le diamètre interne au niveau du bossage 53 est inférieur au diamètre externe au niveau de la paroi externe 22 de la frette 2. D'autre part, la paroi externe 22 de la frette 2 est formée avec un évidement 23, qui s'étend avantageusement sur toute la périphérie de la frette. Cet évidement 23 peut ainsi se présenter sous la forme d'une gorge ou d'une rainure annulaire continue. Ainsi, le diamètre externe de la frette au niveau de l'évidement 23 est inférieur au diamètre externe de la frette au niveau de la paroi externe 22. Avantageusement, cet évidement 23 est situé au même niveau que le profil saillant 24. Il est également possible de prévoir cet évidement 23 plus haut ou plus bas que le profil saillant 24. De préférence, l'évidement 23 ainsi que le profil saillant 24 sont réalisés en une seule opération en déformant la frette vers l'intérieur. Ceci peut être réalisé par une opération de roulage ou de moletage. Ainsi, le profil saillant 24 et l'évidement 23 résultent tous deux d'une seule et même déformation périphérique annulaire. Cet évidement 23 est également représenté dans le premier mode de réalisation des figures 1 à 3, mais il n'est pas obligatoire. En effet, la frette 2, dans le premier mode de réalisation, peut être parfaitement cylindrique au niveau de sa paroi externe 22. En revanche, dans le mode de réalisation des figures 4 à 6, on se sert de cet évidement 23 pour recevoir le bossage 53 du capot 5. Ceci est représenté sur les figures 4 à 6. En effet, le capot 5 est prémonté sur la frette avant le montage de la jupe 12 sur le col 40. L'engagement du bossage 53 dans l'évidement 23 n'a pas besoin de réaliser une fixation forte étant donné que le capot est destiné à être retiré pour pouvoir actionner l'organe de distribution. Ainsi, la position finale de montage du capot 5 sur la frette 2 est obtenue lorsque le bossage 53 est engagé dans le logement 23 et éventuellement lorsque le décrochement 55 vient en butée sur l'extrémité supérieure 25 de la frette 2. Le montage de l'ensemble constitué par la bague, la frette, l'organe de distribution et le capot s'effectue en exerçant une poussée sur le capot 5. Dans un premier temps, les segments 123 de la jupe 12 vont se déformer radialement vers l'extérieur lors du passage du renfort 423 jusqu'à ce que les têtes 124 viennent en prise sous l'épaulement 43. Pendant cette première phase de montage, la frette 2 reste en place sur la bague 1. Ensuite, une pression plus forte est exercée de sorte que la frette 2 est déplacée sur la bague 1 jusque dans la position finale représentée sur la figure 6. Dans cette position, le profil saillant 24 est en prise dans le logement 114 alors que le bossage 53 est en prise dans l'évidement 23. Ainsi, le profil saillant 24 associé à son évidement extérieur 23 servent à la fois à la fixation définitive de la frette sur la bague et à la fixation amovible du capot sur la frette.

On se référa maintenant aux figures 7 à 9 pour décrire de manière détaillée le troisième mode de réalisation de l'invention. Dans ce troisième mode de réalisation, la bague de fixation 1' comprend également une couronne 11 et une jupe 12. La jupe 12 forme des segments 123 qui sont séparés par des fentes 125, qui ne s'étendent toutefois pas jusqu'au niveau de la couronne 11. De ce fait, la partie supérieure de la jupe 12 est continue, c'est-à-dire exempte de fentes. Selon l'invention, la paroi externe 121 de la jupe 12 est formée avec un logement 114' qui forme une rainure ou une gorge périphérique continue qui s'étend tout autour de la jupe. Selon une autre définition, on peut considérer que ce logement 114' est situé au niveau de la couronne 11, si l'on définit la couronne 11 comme s'étendant jusqu'au niveau où la jupe est fendue. Dans ce cas, la jupe n'est constituée que par la partie formée par les segments 123 séparées par les fentes 125. D'autre part, la frette 2' est formée par un profil saillant 24' qui est ici formé au niveau de l'extrémité inférieure libre 27' de la frette. Ce profil saillant 24' peut être réalisé par une déformation vers l'intérieur de l'extrémité inférieure 27'. Ainsi, ce profil 24' peut être formé par le bord inférieur intérieur de l'extrémité inférieure 27' qui a été déformé vers l'intérieur. Selon l'invention, le diamètre intérieur de la frette au niveau du profil saillant 24' est inférieur au diamètre externe de la couronne 11 ou de la jupe 12. Ainsi, le profil saillant 24' peut venir se loger dans le logement 114' lorsque l'on engage la frette sur la bague. Ceci est représenté sur les figures 7 et 8. On peut également prévoir que la paroi interne de la frette est ajustée de manière serrée contre la paroi externe de la couronne 11. Ceci peut améliorer la fixation temporaire de la frette 2' sur la bague 1'. L'engagement du profil saillant 24' dans le logement 114' définit une position intermédiaire de montage dans laquelle la frette 2' est préposionnée sur la bague 1'. L'ensemble constitué de la bague, de la frette, et de l'organe de distribution peut ainsi être monté sur le col 4 de manière à encliqueter les têtes 124 sous l'épaulement 43. Pendant cette première opération, la frette 2' reste statique par rapport à la bague 1'. Ensuit, une pression est exercée sur l'extrémité supérieure 25 de la frette 2' de manière à déplacer la frette par rapport à la bague. En position finale de montage telle que représentée sur la figure 9, le profil saillant 24' vient se loger sous l'extrémité inférieure 126 de la jupe 12. On réalise ainsi une fixation par accrochage de la frette sous la bague. Le profil saillant 24' sert ici à prépositionner la frette sur la bague et à maintenir la frette sur la bague en position finale de montage. Avantageusement, la paroi interne de la frette peut également être formée avec d'autre profils saillants 24" qui viennent se loger dans le logement 114' en position finale de montage, comme représenté sur la figure 9 en améliorant ainsi la tenue de la frette sur la bague. Ces seconds profils saillant 24" sont cependant optionnels. La frette peut également être pourvue d'un capot.

Cette technique de fixation de la frette en-dessous de la bague peut être mise en oeuvre indépendamment de la technique de prépositionnement de la frette sur la bague. La bague peut ainsi être dépourvue de logement 114 ou 114', seule la frette étant formée avec un profil saillant destiné à venir en prise sous la bague.

Grâce à l'invention, il est possible de prépositionner la frette sur la bague de manière simple et précise. Il est en outre possible de fixer la frette sur la bague de manière définitive et stable.

La bague de fixation est de préférence réalisé en matière plastique injectée moulée, alors que la frette est de préférence réalisée en métal. Toutefois, le plastique n'est pas exclu.

## Revendications

1. Dispositif de fixation pour fixer un organe de distribution (3) sur une ouverture (41) d'un réservoir de produit fluide (4), ledit dispositif présentant un axe symétrique (X) et comprenant :
- une bague de fixation (1 ; 1') pourvue de moyens de réception (113) pour l'organe de distribution (3) et de moyens de fixation (12) sur l'ouverture du réservoir, ladite bague comprenant une paroi externe périphérique (111, 121),
- une frette (2; 2') montée sur la bague de manière à bloquer la bague sur l'ouverture du réservoir, ladite frette comprenant une paroi interne (21) destinée à venir en contact de la paroi externe de la bague,
**caractérisé en ce que** la paroi externe de la bague est pourvue d'au moins un logement (114 ; 114') et la paroi interne (21) de la frette est pourvue d'au moins un profil saillant (24 ; 24' ; 24") destiné à venir s'engager dans le logement de la bague.

2. Dispositif de fixation selon la revendication 1, dans lequel l'engagement du profil (24 ; 24") dans le logement (114 ; 114') correspond à une position finale de montage de la frette dans la bague.

3. Dispositif de fixation selon la revendication 1, dans lequel l'engagement du profil (24') dans le logement correspond à une position intermédiaire de montage de la frette sur la bague.

4. Dispositif de fixation selon l'une quelconque des revendications précédentes, dans lequel ledit au moins un logement (24 ; 24' ; 24") s'étend dans un plan perpendiculaire à l'axe (X).

5. Dispositif de fixation selon l'une quelconque des revendications 1 à 4, dans lequel la paroi interne (21) comprend une extrémité supérieure (25) et une extrémité inférieure (27 ; 27'), ledit au moins un profil saillant (24 ; 24") étant formé plus près de l'extrémité supérieure que de l'extrémité inférieure, avantageusement à proximité de l'extrémité supérieure.

6. Dispositif de fixation selon l'une quelconque des revendications 1 à 4, dans lequel la paroi interne (21) comprend une extrémité inférieure (27'), ledit au moins un profil saillant (24') étant formé au niveau de ladite extrémité inférieure, ledit au moins un profil (24') venant s'engager dans ledit au moins un logement (114') dans une position intermédiaire de montage.

7. Dispositif de fixation selon la revendication 6, dans lequel la paroi externe (121) comprend un bord inférieur (126), ledit au moins un profil (24') venant en prise sous le bord inférieur dans une position finale de montage.

8. Dispositif de fixation selon l'une quelconque des revendications précédentes, dans lequel la frette comprend une paroi externe (22) pourvue d'au moins un évidement (23).

9. Dispositif de fixation selon la revendication 8, dans lequel ledit au moins un évidement (23) est situé axialement au même niveau que ledit au moins un profil saillant (24).

10. Dispositif de fixation selon la revendication 8 ou 9, dans lequel ledit au moins un évidement et ledit au moins un profil saillant sont formés par une déformation périphérique vers l'intérieur de la frette.

11. Dispositif de fixation selon l'une quelconque des revendications 8 à 10, comprenant en outre un capot (5) pourvu d'au moins un bossage intérieur (53) destiné à venir en prise dans ledit au moins un évidement (23) de la frette.

12. Dispositif de fixation selon l'une quelconque des revendications précédentes, dans lequel la bague comprend une couronne périphérique supérieure (11) et une jupe (12) qui s'étend vers le bas à partir de la couronne, la jupe formant des segments (123) qui sont séparés par des fentes, chaque segment forme au moins une tête d'accrochage (124) qui fait saillie vers l'intérieur, ledit au moins un logement (114 ;114') étant formé au niveau de la couronne.

13. Procédé de montage d'un dispositif de fixation selon la revendication 12 sur une ouverture (41) de réservoir (4) pourvue d'un épaulement d'accrochage (43), dans lequel ledit au moins un profil saillant (24') reste engagé dans ledit au moins un logement (114') jusqu'à ce que les têtes d'accrochage (124) soient en prise sous l'épaulement d'accrochage (43) de l'ouverture du réservoir.

## Claims

1. A fixing device for fixing a dispenser member (3) to an opening (41) in a fluid reservoir (4), said device having an axis of symmetry (X) and comprising:
a fixing ring (1; 1') provided with means (113) for receiving the dispenser member (3) and with means (12) for fixing to the opening in the reservoir, said ring having a peripheral outside wall (111, 121); and
a band (2; 2') mounted on the ring so as to lock the ring on the reservoir opening, said band having an inside wall (21) designed to come into contact with the outside wall of the ring;
said fixing device being **characterized in that** the outside wall of the ring is provided with at least one recess (114; 114') and the inside wall (21) of the band is provided with at least one projecting profile (24; 24', 24") serving to come into engagement in the recess in the ring.

2. A fixing device according to claim 1, in which the profile (24; 24") being engaged in the recess (114; 114') corresponds to a final fitted position in which the band is finally fitted to the ring.

3. A fixing device according to claim 1, in which the profile (24') being engaged in the recess corresponds to an intermediate fitting position in which the band is intermediately fitted to the ring.

4. A fixing device according to any preceding claim, in which said at least one recess (24; 24'; 24") extends in a plane perpendicular to the axis (X).

5. A fixing device according to any one of claims 1 to 4, in which the inside wall (21) has a top end (25) and a bottom end (27; 27'), said at least one projecting profile (24, 24") being formed closer to the top end than to the bottom end, and advantageously in the vicinity of the top end.

6. A fixing device according to any one of claims 1 to 4, in which the inside wall (21) has a bottom end (27'), said at least one projecting profile (24') being formed at said bottom end, said at least one profile (24') coming into engagement in said at least one recess (114') in an intermediate fitting position.

7. A fixing device according to claim 6, in which the outside wall (121) has a bottom edge (126), said at least one profile (24') coming into engagement under the bottom edge in a final fitted position.

8. A fixing device according to any preceding claim, in which the band has an outside wall (22) provided with at least one recess (23).

9. A fixing device according to claim 8, in which said at least one recess (23) is situated axially at the same level as said at least one projecting profile (24).

10. A fixing device according to claim 8 or claim 9, in which said at least one recess and said at least one projecting profile are formed by an inwardly-extending deformation of the band.

11. A fixing device according to any one of claims 8 to 10, further comprising a cap (5) provided with an inside projection (53) designed to come into engagement in said at least one recess (23) in the band.

12. A fixing device according to any preceding claim, in which the ring comprises a top peripheral bushing (11) and a skirt (12) that extends downwards from the bushing, the skirt forming segments (123) which are separated by slots, each segment forming at least one fastening head (124) which projects inwards, said at least one recess (114, 114') being formed at the level of the bushing.

13. A method of fitting a fixing device according to claim 12 to an opening (41) in a reservoir (4), which opening is provided with a fastening shoulder (43), in which method said at least one projecting profile (24') remains engaged in said at least one recess (114') until the fastening heads (124) are in engagement under the fastening shoulder (43) of the opening in the reservoir.

## Patentansprüche

1. Befestigungseinrichtung zum Befestigen eines Ausgabeorgans (3) auf einer Öffnung (42) eines Behälters (4) für ein Fluidprodukt, wobei diese Einrichtung eine Symmetrieachse (X) aufweist und umfasst:
einen Befestigungsring (1; 1'), welcher mit Aufnahmemitteln (113) für das Ausgabeorgan (3) sowie mit Befestigungsmitteln (12) zum Befestigen auf der Öffnung des Behälters ausgestattet ist, wobei der Ring eine periphere Außenwand (111, 121) hat,
einen Eisenreifen (2; 2'), der auf dem Ring in einer Weise montiert ist, dass er den Ring auf der Öffnung des Behälters blockiert, wobei der Eisenreifen eine Innenwand (21) umfasst, die dazu ausgelegt ist, in Berührung mit der Außenwand des Ringes zu kommen,
**dadurch gekennzeichnet, dass** die Außenwand des Ringes mit zumindest einer Ausnehmung (114; 114') versehen ist, und dass die Innenwand (21) des Eisenreifens mit zumindest einem vorspringenden Profil (24; 24'; 24") versehen ist, welches dazu ausgelegt ist, in die Ausnehmung des Ringes einzugreifen.

2. Befestigungseinrichtung nach Anspruch 1, bei welcher der Eingriff des Profils (24; 24") in die Ausnehmung (114; 114') einer End-Montageposition der Eisenreifens in dem Ring entspricht.

3. Befestigungseinrichtung nach Anspruch 1, bei welcher der Eingriff des Profils (24') in die Ausnehmung einer Zwischen-Montageposition des Eisenreifens auf dem Ring entspricht.

4. Befestigungseinrichtung nach einem der vorangehenden Ansprüche, bei welcher die wenigstens eine Ausnehmung (24; 24'; 24") sich in einer zur Achse (X) senkrechten Ebene erstreckt.

5. Befestigungseinrichtung nach einem der Ansprüche 1 bis 4, bei welcher die Innenwand (21) ein oberes Ende (25) und ein unteres Ende (27; 27') umfasst, wobei das wenigstens eine vorspringende Profil (24; 24") näher an dem oberen Ende als an dem unteren Ende, vorteilhafterweise in der Nähe des oberen Endes ausgebildet ist.

6. Befestigungseinrichtung nach einem der Ansprüche 1 bis 4, bei welcher die Innenwand (21) ein unteres Ende (27') umfasst, wobei das wenigstens eine vorspringende Profil (24') auf der Höhe dieses unteren Endes ausgebildet ist, wobei wenigstens ein Profil (24') in einer Zwischen-Montageposition in diese wenigstens eine Ausnehmung (114') eingreift.

7. Befestigungseinrichtung nach Anspruch 6, bei welcher die Außenwand (121) einen unteren Rand (126) umfasst, wobei das wenigstens eine Profil (24') in einer End-Montageposition unter den unteren Rand greift.

8. Befestigungseinrichtung nach einem der vorangehenden Ansprüche, bei welcher der Eisenreifen eine Außenwand (22) umfasst, die mit wenigstens einer Einbuchtung (23) versehen ist.

9. Befestigungseinrichtung nach Anspruch 8, bei welcher die wenigstens eine Einbuchtung (23) axial auf der gleichen Höhe liegt wie das wenigstens eine vorspringende Profil (24) .

10. Befestigungseinrichtung nach Anspruch 8 oder 9, bei welcher die wenigstens eine Einbuchtung und das wenigstens eine vorspringende Profil durch eine periphere Verformung des Eisenreifens nach innen gebildet sind.

11. Befestigungseinrichtung nach einem der Ansprüche 8 bis 10, weiter umfassend eine Kappe (5), die mit wenigstens einer inneren Ausbuchtung (53) versehen ist, die dazu ausgelegt ist, mit der wenigstens einen Einbuchtung (23) des Eisenreifens in Eingriff zu kommen.

12. Befestigungseinrichtung nach einem der vorangehenden Ansprüche, bei welcher der Ring eine obere periphere Krone (11) und eine Schürze (12) umfasst, die sich von der Krone aus nach unten erstreckt, wobei die Schürze Segmente (123) bildet, die durch Spalte voneinander getrennt sind, wobei jedes Segment wenigstens einen Verrastungskopf (124) bildet, welcher nach innen vorsteht, wobei die wenigstens eine Ausnehmung (114; 114') auf der Höhe der Krone ausgebildet ist.

13. Verfahren zur Montage einer Befestigungseinrichtung gemäß dem Anspruch 12 auf einer Öffnung (41) des Behälters (4), welcher mit einer Verrastungsschulter (43) versehen ist, bei welchem das wenigstens eine vorspringende Profil (24') im Eingriff mit der wenigstens einen Ausnehmung (114') verbleibt, bis die Verrastungsköpfe (124) unter die Verrastungsschulter (43) der Öffnung des Behälters greifen.
